# EUROPÄISCHE PATENTSCHRIFT

(11) **EP 2 218 869 B1**
(45) Veröffentlichungstag und Bekanntmachung des Hinweises auf die Patenterteilung: **24.05.2017**
(21) Anmeldenummer: 10153532.6
(22) Anmeldetag: 12.02.2010
(51) Int. Cl.: E06C 7/42, E06C 1/20, E06C 1/393, E06C 7/46, E06C 7/50

(54) **Stufenleiter, Sprossenleiter oder Klapptritt**
Step ladder or rung ladder
Escabeau ou échelle

(30) Priorität: 13.02.2009 DE 202009001834 U
(43) Veröffentlichungstag der Anmeldung: 18.08.2010
(73) Patentinhaber: Hailo-Werk Rudolf Loh GmbH & Co. KG, 35708 Haiger (DE)
(72) Erfinder: Pfeifer, Rudolf, 57555 Mudersbach (DE); Gaubatz, Martin, 35686 Dillenburg (DE); Goritzka, Dirk, 35753 Greifenstein (DE); Markowski, Gerd, 57234 Wilnsdorf (DE); Müller, Gerhard, 57299 Burbach (DE); Roth, Andreas, 61276 Weilrod (DE); Czilwa, Winfried, 35745 Herborn (DE)
(74) Vertreter: Graefe, Jörg

(56) Entgegenhaltungen:
- SU-A1- 83 556
- US-A- 2 163 970
- US-B1- 6 902 036

## Beschreibung

Die vorliegende Erfindung betrifft ein Steiggerät, z. B. eine Stufenleiter, eine Sprossenleiter oder einen Klapptritt mit wenigstens zwei Holmen, wenigstens zwei Sprossen oder Stufen, die zwischen den Holmen angebracht sind, und wenigstens zwei Füßen, die jeweils an einem in Gebrauchslage des Steiggeräts unteren Ende eines der Holme angebracht sind und je eine erste Aufstandsfläche aufweisen, über die das Steiggerät in der Gebrauchslage auf einem Boden ruht.

Derartige Steiggeräte, z.B. Stufenstehleitern zum Aufstellen, insbesondere sogenannte Haushaltsleitern sind aus dem täglichen Gebrauch vielen Personen bekannt. Die Holme solcher Steiggeräte sind in der Regel aus Aluminium-Hohlprofilen hergestellt. Die Füße sind in den bodenseitigen Enden der Hohlprofile eingesteckt und schützen den Boden vor Beschädigungen durch das scharfkantige Aluminium. Außerdem sorgen die Füße für eine ebene Aufstandsfläche der Leiter. Die Füße sind in der Regel aus einem Kunststoffmaterial hergestellt. Die erste Aufstandsfläche ist im Regelfall profiliert und relativ hart. Beim Aufstellen der Leitern auf empfindlichen, insbesondere weichen Untergründen kann diese, erste Aufstandsfläche der Füße der Leitern zu Beschädigungen an dem Untergrund führen. Es ist beispielsweise möglich, dass sich dadurch so ein profilierter Fuß einer Leiter in einen weicheren Holzfußboden, z.B. einen Parkett- oder Dielenboden eindrückt.

Andererseits ist der Fuß eines solchen Steiggeräts insbesondere bei Anwendungen im Außenbereich von Vorteil auf Grund seiner profilierten Aufstandsfläche.

Aus dem Dokument US 2 163 970 A ist Steiggerät bekannt, das Füße hat, die austauschbare Aufstandsflächen bieten, die auf unterschiedlichen Untergründen verwendet werden können.

Jeder Fuß der aus dem Dokument US 2 163 970 A weist ein Wechselelement auf, das aus einer Ruhestellung in eine Gebrauchsstellung vor die erste Aufstandsfläche bringbar ist, um in der Gebrauchslage des Steiggeräts zwischen der ersten Aufstandsfläche und dem Boden angeordnet zu sein und um in der Gebrauchslage eine zweite Aufstandsfläche des Steiggeräts zu bilden, die eine Alternative zur ersten Aufstandsfläche ist. Bei dem Steiggerät kann also zwischen zwei Aufstandsflächen gewechselt werden. Zum einen kann eine erste Aufstandsfläche verwendet werden, die möglicherweise die üblichen Eigenschaften der bekannten Füße von Leitern hat. Anstelle dieser ersten Aufstandsfläche kann allerdings auch eine zweite Aufstandsfläche verwendet werden, die besonders geeignet ist, um in weichen Untergründe einen festen Halt zu finden. Die zweite Aufstandsfläche ist dazu an dem Wechselelement des Fußes vorgesehen.

Das Steiggerät weist mehrere erste und zweite Feststellelemente auf, mit welchen jedes der Wechselelemente in der Ruhestellung und/oder in der Gebrauchsstellung festgestellt werden kann. Ein Erstes Feststellelement zum Festlegen eines Wechselelementes in der NichtGebrauchslage ist an dem Holm angebracht. Dieses erste Feststellelement wirkt mit einem zweiten Feststellelement zum Feststellen des Wechselelementes zusammen, das am Wechselelement vorgesehen ist.

Die Anbringung der ersten Feststellelemente an den Holmen ist aufwändig, da sie eine Bearbeitung der Holme zur Befestigung der ersten Feststellelement erforderlich macht.

Aus dem Dokument SU 83556 ist ein Steiggerät mit den Merkmalen des Oberbegriffs des Anspruchs 1 bekannt. Ein Nachteil des Steiggerätes ist, dass das Wechselelement nur in der Gebrauchsstellung festgestellt werden kann. Wird das Wechselelement nicht gebraucht, hat es keine definierte Ruhestellung. Außerdem ist das Feststellelement, mit dem das Wechselelement in der Gebrauchsstellung festgestellt wird, an dem Leiterholm befestigt. Dass macht es notwendig, dass das Feststellelement bei der Herstellung des Steiggerätes zusätzlich zu dem Fuß an den Holmen des Steiggerätes angebracht wird.

Hier setzt die vorliegende Erfindung an.

Der Erfindung liegt die Aufgabe zu Grunde ein Steiggerät vorzuschlagen, bei dem die Feststellelemente einfach anbringbar sind und das Wechselelement sowohl in der Gebrauchsstellung als auch bei Nichtgebrauch eine definierte Stellung hat.

Die Aufgabe wird erfindungsgemäß durch ein Steiggerät mit den Merkmalen des Anspruchs 1 gelöst.

Gemäß der Erfindung weist jeder Fuß ein erstes Teil auf, das fest mit dem zugeordneten Holm verbunden ist. Jeder Fuß weist ein Scharnier oder anderes Verbindungselement auf, über das das Wechselelement des Fußes um eine Schwenkachse schwenkbar mit dem ersten Teil des Fußes verbunden ist.

Das Steiggerät weist Feststellelemente auf, mit Wechselelemente in der Ruhestellung und in der Gebrauchsstellung festgestellt werden kann. Alle Feststellelemente sind in der Ruhestellung und in der Gebrauchsstellung an den ersten Teilen oder den Wechselelementen der Füße angebracht.

Bei dem Scharnier kann es sich um ein Filmscharnier handeln. Die Schwenkachse des Scharniers ist vorzugsweise parallel zu einer Sprosse oder Stufe des Steiggeräts angeordnet. Diese Anordnung der Schwenkachse ist von besonderem Vorteil, da dann das Wechselelement in der Ruhestellung weder in einen Bereich zwischen den Holmen oder einen Bereich seitlich der Holme hineinragt. Ein Hineinragen in den Bereich zwischen den Holmen bzw. in den Bereich seitlich der Holme ist von Nachteil, da in diesen Bereichen leicht eine Berührung und damit auch eine Beschädigung oder ein Unbeabsichtigtes Lösen des Wechselelementes in der Ruhestellung durch Füße eines Benutzers der Leiter erfolgen kann.

Die Schwenkachse des Scharniers kann als konkretes Bauteil, beispielsweise in Form einer kurzen Stange vorliegen. Die Drehachse muss aber nicht als konkretes Bauteil vorliegen. Sie kann auch durch Strukturen am ersten Teil und/oder am zweiten Teil definiert sein.

Die Wechselelemente und/oder die ersten Teile der Füße können als Feststellelemente auskragende Elemente aufweisen. An den auskragenden Elementen können Rastnasen vorgesehen sein. Die Rastnasen können in der Ruhestellung bzw. in der Gebrauchsstellung der Wechselelemente hinter Vorsprüngen, in Hinterschnitten, in Kerben, in Nuten oder dergleichen eingerastet sein. Die auskragenden Elemente sind vorteilhaft im Wesentlichen parallel zu Ebenen angeordnet, die senkrecht zur Schwenkachse liegen.

Die Füße der Leiter können ein Kunststoffteil aus wenigstens zwei Komponenten sein. Das erste Teil oder zumindest die erste Aufstandsfläche kann durch eine Komponente gebildet sein, während das Wechselelement oder zumindest die zweite Aufstandsfläche durch eine zweite Komponente gebildet sein kann.

Die ersten Aufstandsflächen der Füße können rauer sein als die zweiten Aufstandsflächen. Ebenso ist es möglich, dass die zweiten Aufstandsflächen weicher sind als die ersten Aufstandsflächen. Es ist aber auch möglich, dass die zweite Aufstandsfläche rauer und/oder die erste Aufstandsfläche weicher ist.

Die Wechselelemente können auch als Ganzes weicher und/oder härter sein als die ersten Teile der Füße.

Die ersten Teile der Füße können zumindest zum Teil in einen der Holme eingesteckt sein. Ebenso ist es möglich, dass die ersten Teile der Füße jeweils eine Kappe bilden und dass die Kappen auf je einen der Holme aufgesteckt sind.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht einer erfindungsgemäßen Leiter,
- Fig. 2: eine perspektivische Ansicht eines unteren Endes einer ersten Leiter mit einem Wechselelement in Ruhestellung,
- Fig. 3: eine perspektivische Ansicht des unteren Endes der ersten Leiter mit dem Wechselelement in Gebrauchsstellung,
- Fig. 4: eine Seitenansicht eines Fußes einer zweiten erfindungemäßen Leiter mit einem Wechselelement in Ruhestellung,
- Fig. 4a: eine perspektivischen Ansicht des Fußes gemäß Fig. 4 mit dem Wechselelement in Ruhestellung,
- Fig. 5: eine Seitenansicht des Fußes der zweiten erfindungemäßen Leiter mit dem Wechselelement in Gebrauchsstellung,
- Fig. 5a: eine perspektivischen Ansicht des Fußes gemäß Fig. 4, 4a und 5 mit dem Wechselelement in Gebrauchsstellung,
- Fig. 6: eine Seitenansicht eines ersten Teils des Fußes gemäß der Figuren 4 bis 5a,
- Fig. 6a: eine Schnittansicht des ersten Teils entlang der Linie VIIIa-VIIIa in Fig. 6,
- Fig. 6b: eine Schnittansicht des ersten Teils entlang der Linie VIIIb-VIIIb in Fig. 6a,
- Fig. 7: eine Seitenansicht des Wechselelementes des Fußes gemäß der Figuren 4 bis 5a,
- Fig. 7a: eine Schnittansicht des Wechselelementes entlang der Linie IXa-IXa in Fig. 6,
- Fig. 7b: eine Schnittansicht des Wechselelementes entlang der Linie IXb-IXb in Fig. 6a,

In den Figuren werden für Teile der verschiedenen Leitern gleiche Bezugszeichen verwendet, so weit sich diese Teile in ihrer Funktion unterscheiden. Die verschiedenen Leitern unterscheiden sich nur durch die Ausgestaltung von Füßen an den in der Gebrauchslage der Leitern unteren Enden von Holmen 1. Die Leitern S weisen (siehe Figur 1) ein Steigteil S1 und ein Stützteil S2 auf, die wie bei einer Stufenstehleiter üblich schwenkbar an einem Scharnier miteinander verbunden sind. Das Steigteil S1 und das Stützteil S2 weisen Holme 1 auf, die im Fall des Steigteils S1 durch Stufen miteinander verbunden sind. An den unteren Enden der Holme 1 sind die Füße 2 vorgesehen. An den oberen Enden der Holme 1 des Stützteils sind Scharnierteile 3 vorgesehen, die zusammen mit einer Achse 3a das Scharnier der Leiter bilden.

Das untere Ende der ersten Leiter, wie es in den Seitenansichten der Figuren 2 und 3 dargestellt ist, umfasst das untere Ende eines Holmes 1 und einen in dem unteren Ende des Holmes 1 angebrachten Fuß 2 aus Kunststoff, der mit einem als Kappe ausgebildeten ersten Teil auf das untere Ende des Holmes aufgesteckt ist. Die Kappe ist in etwa keilförmig und hat auf ihrer Unterseite eine erste Aufstandsfläche 26. Diese erste Aufstandsfläche 26 liegt in einer Gebrauchsstellung der ersten Leiter auf dem Boden auf und schützt den Boden vor Beschädigungen durch das Ende des Holmes 1, der in der Regel aus einem Aluminium-Hohlprofil hergestellt ist.

Über ein Scharnier 22 ist ein Wechselelement 23 mit dem die Kappe bildenden ersten Teil 21 des Fußes 2 verbunden. Das Scharnier 22 ist ein Filmscharnier, dass aus dem gleichen Kunststoff hergestellt ist, wie das erste Teil 21 bzw. das Wechselelement 23. Der Kunststoff des Wechselelementes 23 und des Filmscharniers 22 sind allerdings weicher als der Kunststoff der Kappe 21.

Dagegen ist in der Figur 3 das Wechselelement 23 in eine Gebrauchsstellung geschwenkt dargestellt. Durch das Schwenken des Wechselelementes 23 um das Filmscharnier 22 wird das Wechselelement 23 vor die erste Aufstandsfläche 26 gebracht. Die erste Aufstandsfläche 26 wird dadurch abgedeckt und eine zweite Aufstandsfläche 27 vor das untere Ende des Holmes 1 gebracht. Das Steiggerät S kann nun auf der zweiten Aufstandsfläche 27 des Fußes 2 ruhen. Aufgrund des weicheren Materials des Wechselelementes 23, ist das Steiggerät nun besonders dazu geeignet, auf weiche und empfindliche Untergründe, z.B. auf Parkett oder Holzdielen aufgestellt zu werden.

Das Ausführungsbeispiel hat einen Feststellmechanismus zum Feststellen des Wechselelementes in der Gebrauchsstellung. Der Feststellmechanismus umfasst einerseits eine Kerbe 28 als Feststellelement an der Kappe des Fußes 2 und andererseits einen Rasthaken 25a als Feststellelement an dem Wechselelement. In der Gebrauchsstellung des Wechselelementes rastet der Rasthaken 25a in der Kerbe 28 ein, wodurch das Wechselelement festgestellt ist.

Die Figuren 4 bis 7b zeigen einen Fuß 2 mit einem ersten Teil 21, einem Scharnier 22 und einem Wechselelement 23 der zweiten Leiter. Das erste Teil 21 weist ein Einsteckelement 211 auf, das in den Holm 1 der dritten Leiter S eingesteckt ist. Ein unteres Element 212 des ersten Teils ragt über das untere Ende des Holmes 1 hinaus. Das untere Element 212 ist mit dem Einsteckelement 211 fest verbunden. Ein umgebendes Element 213 ist fest mit dem unteren Element 212 verbunden und umgibt das untere Ende des Holmes 1. Das untere Ende des Holmes 1 ist in einen Spalt zwischen dem Einsteckelement 211 und dem umgebenden Element 213 eingesteckt.

Das Scharnier weist ein erstes, fest mit dem ersten Teil 21 des Fußes 2 verbundenes Scharnierelement 222 und ein zweites, fest mit dem Wechselelement 23 verbundenes Scharnierelement 223 auf, die beide über eine Achse 221 schwenkbar miteinander verbunden sind. Die Achse 221 ist eine kurze Stange. Die Schwenkachse 221 verläuft im Wesentlichen parallel zu den Stufen der Leiter.

Die am ersten Teil 21 ausgebildete erste Aufstandsfläche 26 ist weicher und feiner profiliert als die am Wechselelement 23 ausgebildete zweite Aufstandfläche 28. Der erste Teil kann aus einem PELD hergestellt sein, während das Wechselelement durch ein PE gebildet ist.

Als Feststellelemente sind zum einen auskragende Elemente 291, 293 am ersten Element 21 und am Wechselelement 23 vorgesehen. Die auskragenden Elemente 291, 293 liegen in Ebenen senkrecht zu der Schwenkachse 221. An Ihren Enden weisen die auskragenden Elemente 291, 293 Rastnasen 291a, 293a auf.

Zum anderen sind als Feststellelemente am ersten Teil 21 eine Kerbe 292 und am Wechselelement 23 ein Hinterschnitt 294 vorgesehen. Diese sind in der Gebrauchsstellung oder der Ruhestellung des Wechselelementes 23 mit den Rastnasen 291 a, 293a verrastet, wodurch der erste Teil 21 und das Wechselelement 23 in der Gebrauchsstellung und der Ruhestellung fixiert sind.

Ende des Holmes 1 ist in einen Spalt zwischen dem Einsteckelement 211 und dem umgebenden Element 213 eingesteckt.

Das Scharnier weist ein erstes, fest mit dem ersten Teil 21 des Fußes 2 verbundenes Scharnierelement 222 und ein zweites, fest mit dem Wechselelement 23 verbundenes Scharnierelement 223 auf, die beide über eine Achse 221 schwenkbar miteinander verbunden sind. Die Achse 221 ist eine kurze Stange. Die Schwenkachse 221 verläuft im Wesentlichen parallel zu den Stufen der Leiter.

Die am ersten Teil 21 ausgebildete erste Aufstandsfläche 26 ist weicher und feiner profiliert als die am Wechselelement 23 ausgebildete zweite Aufstandfläche 28. Der erste Teil kann aus einem PELD hergestellt sein, während das Wechselelement durch ein PE gebildet ist.

Als Feststellelemente sind zum einen auskragende Elemente 291, 293 am ersten Element 21 und am Wechselelement 23 vorgesehen. Die auskragenden Elemente 291, 293 liegen in Ebenen senkrecht zu der Schwenkachse 221. An Ihren Enden weisen die auskragenden Elemente 291, 293 Rastnasen 291a, 293a auf.

Zum anderen sind als Feststellelemente am ersten Teil 21 eine Kerbe 292 und am Wechselelement 23 ein Hinterschnitt 294 vorgesehen. Diese sind in der Gebrauchsstellung oder der Ruhestellung des Wechselelementes 23 mit den Rastnasen 291 a, 293a verrastet, wodurch der erste Teil 21 und das Wechselelement 23 in der Gebrauchsstellung und der Ruhestellung fixiert sind.

Das in den Figuren 10 bis 14 dargestellte Scharnierteil 3 ist in einem oberen Ende jedes Holmes eines Stützteils eines Steiggeräts zum Aufstellen eingesteckt. Das Scharnierteil 3 weist einen ersten Abschnitt 31 auf, der in das obere Ende eingesteckt ist. Ferner umfasst das Scharnierteil 3 einen Verbindungsabschnitt 33 und einen weiteren Abschnitt 32.

Der Verbindungsabschnitt 33 überragt das obere Ende des Holmes des Steigteils, in dessen oberes Ende das Scharnierteil 3 eingesteckt ist. Gleichzeitig verbindet er den ersten Abschnitt 31 mit dem weiteren Abschnitt 32. Dieser weitere Abschnitt 32 ist im montierten Zustand des Scharnierteils 3 auf der Außenseite des Holmes angeordnet und verhindert einen unmittelbaren Kontakt des Holmes des Stützteils mit einem Holm des Steigteils des Steiggeräts, mit dem der Holm des Stützteils über das Scharnierteil 3 und einer Achse (nicht dargestellt) gelenkig verbunden ist.

## Patentansprüche

1. Steiggerät (S), z. B. Stufenleiter, Sprossenleiter oder Klapptritt mit wenigstens zwei Holmen (1), wenigstens zwei Sprossen oder Stufen (4), die zwischen den Holmen (1) angebracht sind, und wenigstens zwei Füßen (2), die jeweils an einem in Gebrauchslage des Steiggeräts (S) unteren Ende eines der Holme (1) angebracht sind und je eine erste Aufstandsfläche (26) aufweisen, über die das Steiggerät (S) in der Gebrauchslage auf einem Boden ruht,
wobei jeder Fuß (2) ein Wechselelement (23) aufweist, das aus einer Ruhestellung in eine Gebrauchsstellung vor die erste Aufstandsfläche (26) bringbar ist, um in der Gebrauchslage des Steiggeräts (S) zwischen der ersten Aufstandsfläche (26) und dem Boden angeordnet zu sein und um in der Gebrauchslage eine zweite Aufstandsfläche (27) des Steiggeräts (S) zu bilden, die eine Alternative zur ersten Aufstandsfläche (26) ist, wobei die Füße (2) jeweils einen ersten Teil (21) aufweisen, der fest mit dem zugeordneten Holm (1) verbunden ist und wobei die Füße (2) jeweils ein Scharnier (22) aufweisen, über dass das Wechselelement (23) des Fußes (2) um eine Schwenkachse schwenkbar mit dem ersten Teil (21) verbunden ist,
wobei das Steiggerät (S) Feststellelemente (28, 25a; 291, 292, 293, 294) aufweist, mit welchen das Wechselelement (23) in der Gebrauchsstellung feststellbar ist,
**dadurch gekennzeichnet,**
**dass** das Steiggerät (S) Feststellelemente (28, 25a; 291, 292, 293, 294) aufweist, mit welchen das Wechselelement (23) in der Ruhestellung feststellbar ist, und
**dass** alle Feststellelemente (28, 25a, 291, 292, 293, 294) in der Ruhestellung und der Gebrauchsstellung an den ersten Teilen oder den Wechselelementen (23) der Füße (2) angebracht sind.

2. Steiggerät (S) nach Anspruch 1, **dadurch gekennzeichnet, dass** die Schwenkachse (221) des Scharniers (22) parallel zu einer Sprosse oder Stufe (4) des Steiggerät (S) angeordnet ist.

3. Steiggerät (S) nach Anspruch 1 oder 2, **dadurch gekennzeichnet, dass** die Wechselelemente (23) und/oder die ersten Teile (21) als Feststellelemente auskragende Elemente (291, 293) aufweisen.

4. Steiggerät (S) nach Anspruch 3, **dadurch gekennzeichnet, dass** an den auskragenden Elementen (291, 293) Rastnasen (291a, 293a) vorgesehen sind.

5. Steiggerät (S) nach Anspruch 3 oder 4, **dadurch gekennzeichnet, dass** die auskragenden Elemente (291, 293) im Wesentlichen parallel zu Ebenen angeordnet sind, die senkrecht zur Schwenkachse (221) liegen.

6. Steiggerät (S) nach Anspruch 4 oder 5, **dadurch gekennzeichnet, dass** die Rastnasen (291a, 293a) in der Ruhestellung bzw. in der Gebrauchsstellung der Wechselelemente (23) hinter Vorsprüngen (292), in Hinterschnitten, in Kerben (294), in Nuten oder dergleichen eingerastet sind.

7. Steiggerät (S) nach einem der Ansprüche 1 bis 6, **dadurch gekennzeichnet, dass** die ersten Teile (21) der Füße (2) zumindest zum Teil in je einen der Holme (1) eingesteckt sind.

## Claims

1. Ladder (S), for example step ladder, rung ladder or hinged step, having at least two rails (1), at least two rungs or steps (4), which are fitted between the rails (1), and at least two feet (2), which are each fitted at a lower end of one of the rails (1) in a use state of the ladder (S) and each have a first supporting face (26) via which the ladder (S) rests on the ground in the use state,
wherein each foot (2) has an interchangeable element (23) which is able to be moved from a rest position into a use position in front of the first supporting face (26) in order to be arranged between the first supporting face (26) and the ground in the use state of the ladder (S) and in order to form a second supporting face (27) of the ladder (S), which is an alternative to the first supporting face (26), in the use state,
wherein the feet (2) each have a first part (21) which is firmly connected to the associated rail (1), and wherein the feet (2) each have a hinge (22) via which the interchangeable element (23) of the foot (2) is connected to the first part (21) so as to be pivotable about a pivot axis,
wherein the ladder (S) has fixing elements (28, 25a; 291, 292, 293, 294) with which the interchangeable element (23) is able to be fixed in the use position,
**characterized**
**in that** the ladder (S) has fixing elements (28, 25a; 291, 292, 293, 294) with which the interchangeable element (23) is able to be fixed in the rest position, and
**in that** all of the fixing elements (28, 25a; 291, 292, 293, 294) are attached to the first parts or the interchangeable elements (23) of the feet (2) in the rest position and the use position.

2. Ladder (S) according to Claim 1, **characterized in that** the pivot axis (221) of the hinge (22) is arranged parallel to a rung or step (4) of the ladder (S).

3. Ladder (S) according to Claim 1 or 2, **characterized in that** the interchangeable elements (23) and/or the first parts (21) have projecting elements (291, 293) as fixing elements.

4. Ladder (S) according to Claim 3, **characterized in that** latching lugs (291a, 293a) are provided on the projecting elements (291, 293).

5. Ladder (S) according to Claim 3 or 4, **characterized in that** the projecting elements (291, 293) are arranged substantially parallel to planes which are perpendicular to the pivot axis (221).

6. Ladder (S) according to Claim 4 or 5, **characterized in that** the latching lugs (291a, 293a) are engaged behind protuberances (292), in undercuts, in notches (294), in grooves or the like in the rest position or in the use position of the interchangeable elements (23).

7. Ladder (S) according to one of Claims 1 to 6, **characterized in that** the first parts (21) of the feet (2) are plugged at least partially into in each case one of the rails (1).

## Revendications

1. Echelle (S), par exemple escabeau, échelle à barreaux ou échelle pliante, comprenant au moins deux montants (1), au moins deux barreaux ou marches (4), qui sont montés entre les montants (1), et au moins deux pieds (2) qui sont montés à chaque fois au niveau d'une extrémité inférieure, dans la position d'utilisation de l'échelle (S), de l'un des montants (1), et qui présentent chacun une première surface d'appui (26) par le biais de laquelle l'échelle (S) repose sur un sol dans la position d'utilisation,
chaque pied (2) présentant un élément mobile (23) qui peut être amené d'une position de repos dans une position d'utilisation devant la première surface d'appui (26), afin d'être disposé dans la position d'utilisation de l'échelle (S) entre la première surface d'appui (26) et le sol et afin de former dans la position d'utilisation une deuxième surface d'appui (27) de l'échelle (S) qui est une alternative à la première surface d'appui (26),
les pieds (2) présentant chacun une première partie (21) qui est connectée fixement au montant associé (1) et les pieds (2) présentant chacun une charnière (22) par le biais de laquelle l'élément mobile (23) du pied (2) est connecté à la première partie (21) de manière à pouvoir pivoter autour d'un axe de pivotement,
l'échelle (S) présentant des éléments de fixation (28, 25a ; 291, 292, 293, 294) avec lesquels l'élément mobile (23) peut être fixé dans la position d'utilisation,
**caractérisée en ce que**
l'échelle (S) présente des éléments de fixation (28, 25a ; 291, 292, 293, 294) avec lesquels l'élément mobile (23) peut être fixé dans la position d'utilisation, et
tous les éléments de fixation (28, 25a ; 291, 292, 293, 294) sont montés dans la position de repos et dans la position d'utilisation sur les premières parties ou les éléments mobiles (23) des pieds (2).

2. Echelle (S) selon la revendication 1, **caractérisée en ce que** l'axe de pivotement (221) de la charnière (22) est disposé parallèlement à un barreau ou une marche (4) de l'échelle (S).

3. Echelle (S) selon la revendication 1 ou 2, **caractérisée en ce que** les éléments mobiles (23) et/ou les premières parties (21) présentent en tant qu'éléments de fixation des éléments en saillie (291, 293).

4. Echelle (S) selon la revendication 3, **caractérisée en ce que** des ergots d'encliquetage (291a, 293a) sont prévus au niveau des éléments en saillie (291, 293).

5. Echelle (S) selon la revendication 3 ou 4, **caractérisée en ce que** les éléments en saillie (291, 293) sont disposés essentiellement parallèlement à des plans qui sont situés perpendiculairement à l'axe de pivotement (221).

6. Echelle (S) selon la revendication 4 ou 5, **caractérisée en ce que** les ergots d'encliquetage (291a, 293a) sont encliquetés dans la position de repos ou dans la position d'utilisation des éléments mobiles (23) derrière des saillies (292), dans des contre-dépouilles, dans des encoches (294), dans des rainures ou similaires.

7. Echelle (S) selon l'une quelconque des revendications 1 à 6, **caractérisée en ce que** les premières parties (21) des pieds (2) sont au moins en partie enfichées chacune dans l'un des montants (1).
